# FASCICULE DE BREVET EUROPEEN

(11) **EP 2 382 056 B1**
(45) Date de publication et mention de la délivrance du brevet: **23.07.2014**
(21) Numéro de dépôt: 10705898.4
(22) Date de dépôt: 26.01.2010
(51) Int. Cl.: B07B 11/06, B07B 4/04, B07B 7/083

(54) **DISPOSITIF DE SÉPARATION GRANULOMÉTRIQUE SÉLECTIVE DE MATIÈRES PULVÉRULENTES SOLIDES, À ACTION CENTRIFUGE, ET PROCÉDÉ D'UTILISATION D'UN TEL DISPOSITIF**
VORRICHTUNG ZUR SELEKTIVEN GRANULOMETRISCHEN TRENNUNG VON FESTPULVERMATERIALIEN MITHILFE EINER ZENTRIFUGALOPERATION SOWIE VERFAHREN ZUR VERWENDUNG EINER SOLCHEN VORRICHTUNG
DEVICE FOR THE SELECTIVE GRANULOMETRIC SEPARATION OF SOLID POWDERY MATERIALS USING CENTRIFUGAL ACTION, AND METHOD FOR USING SUCH A DEVICE

(30) Priorité: 29.01.2009 FR 0900378
(43) Date de publication de la demande: 02.11.2011
(73) Titulaire: Fives FCB, 59650 Villeneuve d'Ascq (FR)
(72) Inventeur: DEVROE, Sébastien, F-59830 Bouvines (FR)
(74) Mandataire: Schreiber, Ina
(86) Numéro de dépôt international: PCT/FR2010/000065
(87) Numéro de publication internationale: WO 2010/086528

(56) Documents cités:
- FR-A- 2 642 994
- FR-A- 2 658 096
- GB-A- 943 722

## Description

La présente invention concerne un dispositif de séparation granulométrique sélective de matières pulvérulentes solides, à action centrifuge, ainsi qu'un procédé d'utilisation d'un tel dispositif.

Ce type de dispositif permet de séparer un flot de particules présent dans un courant de gaz en deux fractions, l'une fine inférieure à une granulométrie déterminée, l'autre grossière supérieure à ladite granulométrie.

Un tel dispositif est également dénommé dans le milieu industriel correspondant « Sélecteur à air à action centrifuge ».

La séparation est réalisée à l'aide d'un rotor cylindrique à axe vertical, muni de pales régulièrement réparties sur sa périphérie, et entre lesquelles les particules sont soumises à des forces antagonistes, à savoir, d'une part, la force centrifuge générée par la rotation du rotor et qui tend à les rejeter, et d'autre part, la force de traînée générée par la vitesse d'un gaz aspiré vers le centre du rotor, et qui tend à les entraîner avec lui vers la sortie dudit gaz.

Ainsi, la force centrifuge est plus élevée pour les particules de dimensions les plus grosses et la force de traînée plus élevée pour les particules de dimensions les plus faibles, ce qui réalise la sélection granulométrique des matières traitées. Les matières aux dimensions inférieures à une granulométrie déterminée de sélection sont donc entraînées avec le gaz vers la sortie dudit gaz, tandis que les matières aux dimensions supérieures à ladite granulométrie déterminée retombent et sont collectées de façon gravitaire.

De tels dispositifs à haute performance de séparation sont notamment décrits dans les documents FR-2.642.994 ou FR-2.658.096.

L'alimentation des matières à traiter peut être réalisée à la fois par la partie supérieure de façon gravitaire, dans lequel cas les matières sont généralement dispersées par un plateau tournant solidaire du rotor, ou comme une suspension dans le gaz entrant, ou encore en combinant les deux modes d'alimentation précédents.

Dans les appareils connus de l'état de la technique, la collecte de matières dont les dimensions sont supérieures à la granulométrie déterminée de sélection est réalisée par l'intermédiaire d'une trémie en forme de cône inversé, située sous le rotor. Les parois de la trémie doivent avoir une pente importante par rapport à l'horizontale, généralement de 50 à 60 °, pour assurer l'écoulement gravitaire des matières vers la sortie, à la pointe du cône. Cette pente détermine la hauteur de la trémie conique, qui constitue une partie substantielle de la hauteur de l'appareil complet. La hauteur de cette trémie ne peut ainsi être réduite et peut poser des problèmes d'intégration dans certaines installations.

En outre, la structure et l'encombrement de cette trémie inférieure impose de prévoir la motorisation du rotor à la partie supérieure du dispositif. A cette fin, la sortie des gaz est suivie immédiatement d'un coude afin de pouvoir positionner le moteur du rotor au-dessus de ce coude. Cette configuration nécessite toutefois de prévoir l'arbre de rotation reliant le moteur et le rotor d'une longueur suffisante afin de pouvoir traverser le coude. A l'intérieur de ce coude, l'arbre de rotation doit être protégé par une gaine dont le revêtement extérieur, spécifique, doit résister à l'abrasion.

On connaît toutefois du document GB 943722 un sélecteur de génération antérieur apte à séparer des matières pulvérulentes en deux fractions, l'une de granulométrie fine, l'autre de granulométrie grossière, et enseignant une collecte des matières grâce à un système de collecte à lit fluidisé, de faible pente, afin de réduire la hauteur du dispositif.

Un autre inconvénient de ce type d'appareil est que la séparation entre les grains de dimensions inférieures et supérieures n'est pas parfaite, une partie des grains fins, inférieurs à ladite granulométrie déterminée, chutant avec les grains les plus gros dans la trémie.

Le taux desdits grains fins rejetés avec les matières grossières est couramment appelé « by-pass de sélection » et constitue une imperfection. Cette imperfection peut être le résultat d'un effet de groupe, les grains fins, attachés à des grains plus gros, étant rejetés par le rotor, chutant ainsi dans la trémie, voire d'une mauvaise alimentation des matières pulvérulentes dans le dispositif.

Le but de la présente invention a pour objet de pallier tout ou partie des inconvénients précités.

Plus particulièrement, le but de la présente invention est de proposer un tel dispositif, voire un procédé, permettant de réduire le by-pass de sélection, à savoir le taux des matières fines rejetées avec les matières grossières.

Un autre but de la présente invention peut être de proposer un dispositif de séparation granulométrique d'encombrement en hauteur limitée.

Un autre but de la présente invention peut être de proposer un tel dispositif dont l'architecture de motorisation du rotor est sensiblement simplifiée.

D'autres buts et avantages apparaîtront au cours de la , description qui va suivre qui n'est donnée qu'à titre indicatif et qui n'a pas pour but de la limiter.

L'invention concerne tout d'abord un dispositif de séparation granulométrique sélective de matières pulvérulentes solides, à action centrifuge, apte à séparer les matières en deux fractions, une fraction de matières fines et une fraction de matières grossières, comprenant :
- une enveloppe,
- un rotor cylindrique, rotatif par rapport à ladite enveloppe selon un axe vertical, interne à ladite enveloppe, muni de pales réparties sur la périphérie dudit rotor,
- des moyens d'alimentation dans ladite enveloppe d'un flux gazeux rentrant au travers desdites pales dans ledit rotor,
- un ensemble d'aubes, internes à ladite enveloppe et entourant ledit rotor, fixes par rapport à ladite enveloppe et éventuellement orientables, disposées coaxialement en vis-à-vis des pales pour être traversées par ledit flux gazeux rentrant,
- des moyens d'introduction des matières solides à trier dans ladite enveloppe,
- une sortie du rotor, ladite sortie permettant l'évacuation dudit flux de gaz et des matières entraînées, fines,
- des moyens de collecte, inférieurs audit rotor, pour les matières non entraînées, grossières, ayant chuté.

Selon l'invention, lesdits moyens de collecte comprennent un système périphérique à lit fluidisé, dont le lit s'étend autour de l'axe dudit rotor cylindrique, au moins en dessous desdites aubes et de l'inter espace compris entre lesdites aubes et ledit rotor, la vitesse du gaz de fluidisation dans une section horizontale du lit fluidisé étant inférieure à 1 m/s de telle façon à produire une nouvelle séparation entre les matières fines et les matières grossières pour laquelle lesdites matières fines sont renvoyées dans l'inter espace entre lesdites aubes et ledit rotor.

L'invention concerne également un procédé d'utilisation d'un dispositif de séparation granulométrique conforme à l'invention dans lequel on introduit une fraction de matière pulvérulente dans ladite enveloppe entre les aubes et le rotor du dispositif et on la divise, d'une part, en une fraction de matière fine, de dimension de particules inférieures à une granulométrie déterminée, entraînée par ledit flux gazeux rentrant au travers du rotor vers la sortie, notamment supérieure, du dispositif et, d'autre part, en une fraction grossière, de dimension de particules supérieures à ladite granulométrie déterminée, rejetée par le rotor vers lesdits moyens de collecte du dispositif, procédé dans lequel on détermine la vitesse moyenne d'air de fluidisation dans une section horizontale du lit fluidisé inférieure à 1 m/seconde et de telle façon à minimiser dans les rejets le taux des particules inférieures à ladite granulométrie déterminée.

L'invention sera mieux comprise à la lecture de la description suivante accompagnée des dessins en annexe parmi lesquels :
- La figure 1 est une vue schématique d'un dispositif de séparation granulométrique de l'état de la technique,
- la figure 2 est une vue d'un dispositif de séparation granulométrique conforme à l'invention selon un mode de réalisation,
- la figure 3 et une vue schématique d'un dispositif conforme à l'invention selon un second mode de réalisation,
- la figure 4 est un graphique illustrant pour une installation de l'état de la technique selon la figure 1, le taux de rejet en fonction du diamètre de particules,
- la figure 5 est une vue schématique d'un dispositif conforme à l'invention selon un troisième mode de réalisation.

La figure 1 est un schéma illustrant un dispositif de séparation de l'état de la technique.

Ce dispositif 1' comprend une enveloppe 6', à l'intérieur de laquelle un rotor 2', muni de pales 3' sur sa périphérie, peut tourner selon un axe de rotation vertical.

Un ensemble d'aubes 7' entoure le rotor 2', en vis-à-vis des pales. Les aubes permettent de guider un flux gazeux en direction des pales 3' vers le centre du rotor. Les aubes sont munies de pivots, selon un axe vertical, qui permettent leur mouvement afin d'ajuster leur orientation pour adapter la vitesse des gaz atteignant le rotor à la vitesse de rotation du rotor.

Les pivots de toutes les aubes directrices sont reliés à un même dispositif permettant d'orienter en même temps toutes les aubes selon un même angle par rapport à la surface périphérique du rotor.

Une trémie 10', disposée inférieure au rotor et aux aubes du dispositif, permet la collecte des matières ayant chuté, rejetées par le rotor, tandis que les matières entraînées par les gaz aspirés, sont évacuées par la sortie 9'.

Cette sortie 9' est immédiatement suivie d'un coude 90' afin d'autoriser le positionnement de la motorisation du rotor au-dessus de ce coude. L'arbre de rotation 21', appartenant conjointement au rotor et à sa motorisation (non illustrée), traverse ce coude à l'intérieur duquel il est protégé par une gaine 22'.

L'alimentation en gaz du dispositif est réalisée par l'enveloppe 6' ainsi que par une gaine verticale 5' prolongeant ladite enveloppe 6' vers le bas en englobant la trémie 10'.

Les matières à trier peuvent être en suspension dans le courant de gaz alimenté, ou encore être déversées à la partie supérieure du rotor au niveau de points d'introduction 8'.

Comme il peut être constaté sur la figure 1, selon l'état de la technique, la trémie 10' présente une hauteur substantielle pour le dispositif, et participe donc à l'encombrement en hauteur. La trémie oblige en outre de positionner la motorisation au dessus du rotor 2'.

L'invention concerne un dispositif 1 de séparation granulométrique sélective de matières pulvérulentes solides, à action centrifuge, comprenant :
- une enveloppe 6,
- un rotor cylindrique 2, rotatif par rapport à ladite enveloppe selon un axe vertical, interne à ladite enveloppe, muni de pales 3 réparties sur la périphérie dudit rotor,
- des moyens d'alimentation dans ladite enveloppe 6 d'un flux gazeux rentrant au travers desdites pales 3, dans ledit rotor 2,
- un ensemble d'aubes 7, internes à ladite enveloppe 6 et entourant ledit rotor 2, fixes par rapport à ladite enveloppe et éventuellement orientables, disposées coaxialement en vis-à-vis des pales pour être traversées par ledit flux gazeux rentrant,
- des moyens d'introduction des matières solides à trier dans ladite enveloppe 6,
- une sortie, notamment supérieure audit rotor 2, notamment agencée par rapport auxdits moyens d'alimentation d'un flux gazeux de telle façon à engendrer un flux de gaz ascendant à l'intérieur dudit rotor, ladite sortie 9 permettant l'évacuation dudit flux de gaz, notamment ascendant, et des matières entraînées, fines,
- des moyens de collecte 10, inférieurs audit rotor 2, pour les matières non entraînées, grossières, ayant chuté.

On entend par le fait que les aubes 7 sont fixes par rapport à l'enveloppe 6 le fait qu'elles ne tournent pas avec les pales 3 du rotor. Ces aubes sont néanmoins éventuellement orientables afin d'adapter la vitesse du gaz atteignant le rotor à la vitesse de rotation dudit rotor.

A cette fin, les aubes 7 peuvent être munies de pivots selon un axe vertical, les pivots de toutes les aubes directrices étant reliés à un même dispositif qui permet d'orienter, en même temps, toutes les aubes selon le même angle par rapport à la surface périphérique du rotor.

Selon l'invention, lesdits moyens de collecte 10 comprennent un système périphérique à lit fluidisé, dont le lit s'étend autour de l'axe A dudit rotor cylindrique 2, au moins en dessous desdites aubes 7 et en dessous de l'inter espace compris entre lesdites aubes 7 et le rotor 2.

En outre, afin de réduire le by-pass de sélection, la vitesse du gaz de fluidisation dans une section horizontale du lit fluidisé est inférieure à 1 m/s, notamment comprise entre 30 et 50 mm/s, de telle façon à produire une nouvelle séparation entre les matières fines et les matières grossières pour laquelle lesdites matières fines sont renvoyées dans l'inter espace entre lesdites aubes 7 et ledit rotor 2.

Tel qu'illustré, selon l'exemple de la figure 2, le système périphérique à lit fluidisé peut comprendre une auge 11 formant un couloir périphérique, le fond dudit couloir présentant des moyens 16, 17, 18 de soufflage d'air.

Ladite auge 11, dans un plan sensiblement horizontal, est construite de telle façon à constituer ledit lit fluidisé pour les matières granuleuses ainsi recueillies.

Les moyens de soufflage d'air peuvent prendre la forme d'une paroi poreuse 18, telle qu'une toile, définissant le fond de ladite auge en aval d'un plenum 17 pourvu d'une alimentation en gaz 16.

Alternativement, les moyens de soufflage d'air peuvent prendre la forme d'une pluralité de buses, notamment métalliques, réparties sur le fond de ladite auge, en avant d'un plenum pourvu d'une alimentation en gaz.

Le couloir périphérique de ladite auge peut être constitué d'un ensemble de gouttières droites, mises bout à bout, selon une configuration en polygone.

Le dispositif peut présenter des moyens pour déverser les matières collectées dans ladite auge dans un ou plusieurs collecteurs 22. A cette fin, ces moyens peuvent prendre la forme d'une surverse, d'une sous-verse, de moyens de soutirage, ou autres.

Selon un exemple non illustré, chaque gouttière droite du polygone peut présenter une faible pente, les tronçons du couloir constituant alors ainsi autant d'aéroglissières. Un collecteur peut être prévu en bas de chacune desdites aéroglissières pour recueillir les matières granulaires.

Selon un autre mode de réalisation, tel qu'illustré à la figure 2, il s'agit d'un collecteur 22 intérieur au couloir périphérique. Selon cet exemple, les matières sont évacuées du couloir périphérique par débordement ou surverse.

Le ou les collecteurs 22 peuvent être ainsi situés intérieurs au couloir périphérique, tel qu'illustré à la figure 2, positionnés sur le couloir périphérique notamment aux angles d'un polygone, ou encore prévus extérieurs au couloir périphérique.

Une fois la matière recueillie dans le collecteur 22, celle-ci peut être évacuée par un dispositif de manutention 23. Le dispositif de manutention 23 peut être une aéroglissière, ou encore un convoyeur mécanique tel que vis d'Archimède, un convoyeur à chaîne, un couloir vibrant, un convoyeur à bande ou autres.

Avantageusement, la sortie 14 des moyens de collecte 10 peut être à une distance verticale réduite par rapport à la position du rotor.

La matière alimentée dans ladite enveloppe 6 peut être apportée avec le flux gazeux rentrant sous forme d'une suspension. Alternativement ou additionnellement, la matière alimentée peut être apportée de façon gravitaire au-dessus du rotor et être dispersée par un plateau tournant 24 solidaire en rotation du rotor. Dans tous les cas, la matière alimentée arrive en grande quantité dans la zone entre les aubes et les pales du rotor, zone où se fait la grande partie de la sélection.

Nous décrivons maintenant l'exemple des figures 2 et 3.

L'exemple de la figure 2 comprend un rotor 2 de forme cylindrique à axe vertical A muni à sa périphérie de pales 3 régulièrement espacées. Le rotor 2 est traversé par un courant gazeux chargé de particules, qui pénètre par sa surface latérale et ressort au centre de sa base supérieure dans une direction axiale vers la sortie 9. L'autre base inférieure 25 est totalement fermée.

Le rotor 2 est mû par un ensemble moteur par l'intermédiaire : d'un arbre vertical 26.

Par l'effet de la rotation du rotor 2, les particules sont soumises à la force centrifuge qui s'oppose à leur entrée à travers les pales 3 tandis que la vitesse des gaz imprime une force de traînée qui entraîne les particules vers le centre. L'équilibre entre les deux forces est telle que les particules les plus fines sont entraînées avec le gaz vers la sortie 9 alors que les particules grossières sont rejetées par le rotor et tombent pour être collectées par les moyens de collecte 10.

Selon l'invention, les moyens de collecte 10 comprennent un système périphérique à lit fluidisé dont le lit s'étend autour de l'axe A du rotor 2 cylindrique au moins en dessous des aubes 7 et en dessous de l'inter espace compris entre lesdites aubes 7 et le rotor 2 du dispositif. Se faisant le lit recouvre ainsi ledit inter espace entre les aubes 7 et les pales 3 du rotor, inter espace à partir duquel tombe la majorité des matières non entraînées, rejetées par le rotor.

Le rotor 2 est entouré par une rangée d'aubes verticales 7 régulièrement espacées, disposées selon un cylindre virtuel. Ces aubes sont munies de pivots, selon un axe vertical, qui permettent leur mouvement afin d'ajuster leur orientation pour adapter la vitesse du gaz atteignant le rotor à la vitesse de rotation du rotor. Les pivots de toutes les aubes 7 sont reliés à un même dispositif qui permet d'orienter en même temps toutes les aubes selon le même angle par rapport à la surface périphérique du rotor.

Le rotor 2 est également muni de pales 27 situées entre les pales périphériques 3 et l'arbre 26, servant à guider vers l'orifice de sortie les veines de gaz qui sortent des pales 3 périphériques, évitant ainsi la formation d'un vortex à l'intérieur du rotor.

La matière alimentée vers le rotor 2 est apportée par des points d'introduction 81, supérieurs et est dispersée par un plateau 24. Une partie des matières pulvérulentes peut être également apportée avec le flux gazeux 51. Les matières dispersées, ou encore en suspension dans le flux gazeux sont triées en majeure partie dans l'inter espace entre les aubes et le rotor.

Selon cet exemple de la figure 2, les moyens d'alimentation d'un flux gazeux sont constitués par ladite enveloppe 6 ainsi que par une gaine verticale 5 prolongeant ladite enveloppe 6 vers le bas. L'ensemble enveloppe/gaine verticale englobe ainsi, du bas vers le haut, lesdits moyens de collecte 10, ainsi que l'ensemble aubes 7/rotor cylindrique 2. Selon cet exemple de la figure 2, les moyens de collecte 10 comprennent une auge formant un couloir périphérique constitué d'une succession de gouttières droites, mises bout à bout. Selon cet exemple non limitatif, le déversement des matières granuleuses du lit fluidisé se fait par surverse. Telle qu'illustrée, la rive extérieure 21 de ladite auge est à un niveau supérieur à la rive intérieure 20, ladite rive intérieure constituant un bord de déversement de matières vers un collecteur 22. Le collecteur 22 évacue la matière grâce à un dispositif de manutention 23 globalement à l'horizontale, tel que par exemple par une aéroglissière.

L'exemple de la figure 3 diffère de celui de la figure 2 par la forme des moyens d'alimentation d'un flux gazeux.

Selon cet exemple de la figure 3, lesdits moyens d'alimentation d'un flux gazeux sont constitués par ladite enveloppe 6 qui entoure l'ensemble aubes 7/rotor cylindrique 2, à l'exception desdits moyens de collecte 10 qui restent libres d'accès, notamment en cas de maintenance. Lesdites aubes 7 matérialisent la surface latérale d'un cylindre virtuel coaxial à l'axe A du rotor cylindrique 2. Le volume défini entre la paroi intérieure de ladite enveloppe 6 et la surface latérale dudit cylindre virtuel forme une volute.

Les autres éléments du dispositif de la figure 3 sont identiques à ceux de la figure 2. La section droite de la volute, dans chaque plan radial coupant l'axe du rotor peut être décroissante, notamment linéairement, en fonction de l'angle au centre ayant pour origine l'entrée d'alimentation 61 en gaz.

Dans le cas de matières pulvérulentes alimentées comme une suspension dans le flux gazeux, l'enveloppe 6, formant la paroi extérieure de la volute, peut présenter une double inclinaison avec une section de paroi inférieure 64 inclinée, notamment d'un angle par rapport à l'horizontale supérieur ou égal à 30°, et une section de paroi supérieure 65 verticale.

La paroi inférieure inclinée 64 permet, par sa pente, d'éviter le dépôt des matières pulvérulentes et ainsi la formation d'une couche de matière stagnante dans la volute.

Avantageusement, selon un mode de réalisation illustré à la figure 5, le système périphérique à lit fluidisé peut permettre de laisser un dégagement 30 intérieur audit système, permettant de motoriser le retor par le bas avec une mise en oeuvre beaucoup plus simple qu'une motorisation supérieure.

Selon cette configuration, on remarque que l'encombrement en hauteur peut être encore limité grâce à un arbre de rotation 26 de longueur réduite. Selon cet exemple, les divers tronçons formant le couloir périphérique de ladite auge 11 peuvent présenter une ou plusieurs pentes au bas de la ou desquelles un ou plusieurs collecteurs de matière peuvent être prévus, tel que précédemment décrit.

L'avantage de l'invention réside dans l'agencement et le mode de fonctionnement des moyens de collecte, plus particulièrement du lit fluidisé dans le but de réduire le by-pass.

Ainsi, avantageusement, la vitesse du gaz du lit fluidisé dans une section horizontale peut être inférieure à 1 m/seconde, notamment comprise entre 30 à 50 mm/s, de telle façon à minimiser la quantité de particules les plus fines entraînées avec les rejets grossiers.

Cette vitesse moyenne d'air de fluidisation est déterminée afin qu'il se produise un nouveau tri (nouvelle séparation) dans lequel seuls les grains les plus fins, de dimensions inférieures à la granulométrie déterminée sont entraînés par l'air qui s'échappe du couloir, et renvoyés dans le courant de flux gazeux rentrant dans l'inter espace entre les pales et aubes du dispositif. Ainsi, une partie des grains les plus fins qui ont été rejetés au cours du premier processus de sélection par le rotor peuvent retourner dans la zone de tri, en avant du rotor.

Si au contraire dans ce processus de fluidisation des grains de taille grossière, de dimensions supérieures à la granulométrie de sélection déterminée sont entraînés par le flux d'air qui s'échappe du couloir, ces grains seront soumis à nouveau au processus de tri, rejetés par le rotor, n'introduisant aucun risque de dégradation de la performance de l'appareil. Ainsi, l'invention concerne également un procédé d'utilisation d'un dispositif 1 de séparation granulométrique sélective de matières pulvérulentes solides, à action centrifuge selon l'invention, dans lequel on introduit une fraction de matières pulvérulentes dans ladite enveloppe 6 entre les aubes et le rotor du dispositif et on la divise, d'une part, en une fraction de matières fines, de dimensions de particules inférieures à une granulométrie déterminée, entraînées par ledit flux gazeux rentrant au travers du rotor vers la sortie, notamment supérieure, du dispositif, et d'autre part, en une fraction de matières grossières, de dimensions de particules supérieures à ladite granulométrie déterminée, rejetées par le rotor cylindrique et chutant dans lesdits moyens de collecte du dispositif.

Selon le procédé de l'invention, on détermine la vitesse moyenne d'air de fluidisation dans une section horizontale du lit fluidisé inférieure à 1 m/s et de telle façon à minimiser dans les rejets le taux des particules inférieures à ladite granulométrie déterminée.

Naturellement, d'autres modes de réalisation auraient pu être mis en oeuvre sans pour autant sortir du cadre de l'invention définie par les revendications ci-après.

## Revendications

1. Dispositif (1) de séparation granulométrique sélective de matières pulvérulentes solides, à action centrifuge, apte à séparer les matières en deux fractions, une fraction de matières fines et une fraction de matières grossières, comprenant :
- une enveloppe (6),
- un rotor cylindrique (2), rotatif par rapport à ladite enveloppe selon un axe vertical, interne à ladite enveloppe, muni de pales (3) réparties sur la périphérie dudit rotor (2),
- des moyens d'alimentation dans ladite enveloppe (6) d'un flux gazeux rentrant au travers desdites pales (3) dans ledit rotor (2),
- un ensemble d'aubes (7), internes à ladite enveloppe (6) et entourant ledit rotor (2), fixes par rapport à ladite enveloppe et éventuellement orientables, disposées coaxialement en vis-à-vis des pales (3) pour être traversées par ledit flux gazeux rentrant,
- des moyens (8) d'introduction des matières solides à trier dans ladite enveloppe (6) entre les aubes (7) et ledit rotor (2),
- une sortie (9) du rotor (2) pour permettre l'évacuation du flux gazeux et des matières entraînées, fines,
- des moyens de collecte (10), inférieurs audit rotor (2), pour les matières non entraînées, grossières, ayant chuté
**caractérisé en ce que** lesdits moyens de collecte (10) comprennent un système périphérique à lit fluidisé, dont le lit s'étend autour de l'axe (A) du rotor (2), au moins en dessous desdits aubes (7) et de l'inter espace compris entre lesdites aubes (7) et le rotor (2), la vitesse du gaz de fluidisation dans une section horizontale du lit fluidisé étant inférieure à 1 m/s, de telle façon à produire une nouvelle séparation entre les matières fines et les matières grossières pour laquelle lesdites matières fines sont renvoyées dans l'inter espace entre lesdites aubes et ledit rotor.

2. Dispositif selon la revendication 1, dans lequel ledit système périphérique à lit fluidisé comprend une auge (11) formant un couloir périphérique, le fond dudit couloir présentant des moyens (16,17,18) de soufflage d'air.

3. Dispositif selon la revendication 2, dans lequel le couloir périphérique est constitué d'un ensemble de gouttières droites, mises bout à bout, selon une configuration en polygone.

4. Dispositif selon la revendication 2 ou 3, dans lequel les moyens de soufflage prennent la forme d'une paroi poreuse (18), telle qu'un toile, définissant le fond de la dite auge (11), en aval d'un plenum (17) pourvu d'une alimentation en gaz (16).

5. Dispositif selon l'une quelconque des revendications 2 à 3, dans lequel un pluralité de buses sont réparties sur le fond de ladite auge, en aval d'un plenum pourvu d'une alimentation en gaz.

6. Dispositif selon l'une quelconque des revendications 2 à 5 présentant des moyens pour déverser les matières collectées dans ladite auge dans un ou plusieurs collecteurs (22).

7. Dispositif selon la revendication 6, dans lequel ledit collecteur (22) évacue la matière grâce à un dispositif de manutention (23) tel que aéroglissière, vis d'Archimède, un convoyeur à chaîne, un couloir vibrant, un convoyeur à bandes ou autres.

8. Dispositif selon l'une quelconque des revendications 1 à 7, dans lequel la vitesse du gaz de fluidisation dans une section horizontale du lit fluidisé, inférieure à 1m/s, est comprise entre 30 et 50 mm/s.

9. Dispositif selon l'une quelconque des revendications 1 à 8, dans lequel lesdits moyens d'alimentation d'un flux gazeux sont constitués par ladite enveloppe (6) ainsi qu'une gaine verticale (5) prolongeant ladite enveloppe vers le bas, l'ensemble enveloppe/gaine verticale englobant, du bas vers le haut, lesdits moyens de collecte (10) ainsi que l'ensemble aubes (7)/rotor cylindrique (2).

10. Dispositif selon l'une des revendications 1 à 8, dans lequel lesdits moyens d'alimentation d'un flux de gaz sont constitués par ladite enveloppe (6) qui entoure l'ensemble aubes (7)/rotor cylindrique (2), à l'exception desdits moyens de collecte (10), l'alimentation en gaz se faisant latéralement, et dans lequel lesdites aubes(7) matérialisant la surface latérale d'un cylindre virtuel coaxial à l'axe (A) dudit rotor cylindrique, le volume défini entre la paroi intérieure de ladite enveloppe (6) et la surface latérale dudit cylindre virtuel forme une volute.

11. Dispositif selon la revendication 10, dans lequel ladite enveloppe (6) formant la paroi extérieure de la volute présente une double inclinaison avec une section de paroi inférieure (64) inclinée d'un angle par rapport à l'horizontale supérieur ou égal à 30° et une section de paroi supérieure (65) verticale.

12. Dispositif selon la revendication 10 ou 11, dans lequel des moyens moteurs du rotor sont positionnés inférieurs audit rotor.

13. Dispositif selon l'une des revendications 1 à 12 dans lequel la sortie (9) est supérieure au rotor (2), agencée par rapport auxdits moyens d'alimentation d'un flux gazeux de telle façon à engendrer un flux de gaz ascendant à l'intérieur dudit rotor (2).

14. Procédé d'utilisation d'un dispositif (1) de séparation granulométrique sélective de matières pulvérulentes solides selon l'une des revendications 1 à 13 dans lequel on introduit une fraction de matières pulvérulentes dans ladite enveloppe (6) entre les aubes et le rotor du dispositif et on la divise, d'une part, en une fraction de matières fines, de dimensions de particules inférieures à une granulométrie déterminée, entraînées par ledit flux gazeux rentrant au travers du rotor vers la sortie (9), notamment supérieure, du dispositif (1), et d'autre part, en une fraction de matières grossières, de dimensions de particules supérieures à ladite granulométrie déterminée, rejetées par le rotor cylindrique vers lesdits moyens de collecte dudit dispositif, procédé dans lequel on détermine la vitesse moyenne d'air de fluidisation dans une section horizontale du lit fluidisé inférieure à 1m/s et de telle façon à minimiser dans les rejets le taux des particules inférieures à ladite granulométrie déterminée.

## Patentansprüche

1. Vorrichtung (1) zur selektiven granulometrischen Trennung von Festpulvermaterialien mit Hilfe einer Zentrifugaloperation, dazu ausgelegt, die Materialien in zwei Fraktionen zu trennen, eine Fraktion mit feinen Materialien und eine Fraktion mit groben Materialien, umfassend:
- eine Hülle (6),
- einen zylindrischen Rotor (2), der sich mit Bezug auf die Hülle gemäß einer vertikalen Achse, die in der Hülle liegt, dreht, ausgestattet mit Blättern (3), die auf dem Umfang des Rotors (2) verteilt sind,
- Mittel zur Versorgung der Hülle (6) mit einem Gasstrom, der durch die Blätter (3) in den Rotor (2) eintritt,
- eine Einheit von Schaufeln (7), die sich in der Hülle (6) befinden und den Rotor (2) umgeben, fest mit Bezug auf die Hülle und eventuell ausrichtbar, angeordnet koaxial gegenüber den Blättern (3), um von dem eintretenden Gasfluss durchquert zu werden,
- Mittel (8) zur Einführung der Festmaterialien, die sortiert werden sollen, in die Hülle (6) zwischen den Schaufeln (7) und dem Rotor (2),
- einen Ausgang (9) des Rotors (2), um die Entfernung des Gasstroms und der mitgeführten feinen Materialien zu ermöglichen,
- Sammelmittel (10) unter dem Rotor (2) für die großen, nicht mitgeführten Materialien, die heruntergefallen sind,
**dadurch gekennzeichnet, dass** die Sammelmittel (10) ein peripheres System mit einer Wirbelschicht umfassen, wobei sich die Schicht um die Achse (A) des Rotors (2) erstreckt, mindestens unter den Schaufeln (7) und dem Zwischenraum zwischen den Schaufeln (7) und dem Rotor (2), wobei die Geschwindigkeit des Wirbelgases in einem horizontalen Abschnitt der Wirbelschicht geringer als 1 m/s ist, so dass eine neue Trennung zwischen den feinen Materialien und den groben Materialien erzeugt wird, für welche die feinen Materialien in den Zwischenraum zwischen den Schaufeln und dem Rotor zurückgeschickt werden.

2. Vorrichtung nach Anspruch 1, wobei das periphere System mit einer Wirbelschicht eine Mulde (11) umfasst, die einen peripheren Gang bildet, wobei der Boden des Gangs Mittel (16, 17, 18) zum Blasen von Luft aufweist.

3. Vorrichtung nach Anspruch 2, wobei der periphere Gang aus einer Einheit von geraden Dachrinnen besteht, die gemäß einer polygonalen Konfiguration aneinander angeordnet sind.

4. Vorrichtung nach Anspruch 2 oder 3, wobei die Mittel zum Blasen die Form einer porösen Wand (18) annehmen, wie z.B. ein Tuch, die den Boden der Mulde (11) definiert, stromabwärts von einer Ansaugluftkammer (17), die mit einer Gasversorgung (16) versehen ist.

5. Vorrichtung nach einem der Ansprüche 2 bis 3, wobei eine Vielzahl von Düsen auf dem Boden der Mulde verteilt ist, stromabwärts von einer Ansaugluftkammer, die mit einer Gasversorgung versehen ist.

6. Vorrichtung nach einem der Ansprüche 2 bis 5, die Mittel darstellt, um die in der Mulde gesammelten Materialien in eine oder in mehrere Sammelvorrichtungen (22) zu trennen.

7. Vorrichtung nach Anspruch 6, wobei die Sammelvorrichtung (22) das Material dank einer Handhabungsvorrichtung (23) wie z.B. einer Luftförderrinne, einer archimedischen Schraube, eines Kettenförderers, eines Schwingförderers, eines Bandförderers oder anderer entfernt.

8. Vorrichtung nach einem der Ansprüche 1 bis 7, wobei die Geschwindigkeit des Wirbelgases in einem horizontalen Abschnitt der Wirbelschicht, geringer als 1 m/s, zwischen 30 und 50 mm/s liegt.

9. Vorrichtung nach einem der Ansprüche 1 bis 8, wobei die Mittel zur Versorgung mit einem Gasfluss aus der Hülle (6) bestehen, ebenso wie einem vertikalen Mantel (5), der die Hülle nach unten verlängert, wobei die Einheit Hülle/vertikaler Mantel von unten nach oben die Sammelmittel (10) umfasst, ebenso wie die Einheit Schaufeln (7)/zylindrischer Rotor (2).

10. Vorrichtung nach einem der Ansprüche 1 bis 8, wobei die Mittel zur Versorgung mit einem Gasfluss aus der Hülle (6) bestehen, die die Einheit Schaufeln (7)/zylindrischer Rotor (2) umgibt, mit Ausnahme der Sammelmittel (10), wobei die Versorgung mit Gas seitlich erfolgt, und wobei die Schaufeln (7) die seitliche Oberfläche eines virtuellen Zylinders, koaxial mit der Achse (A) des zylindrischen Rotors, darstellen, wobei das Volumen, definiert zwischen der inneren Wand der Hülle (6) und der seitlichen Fläche des virtuellen Zylinders eine Volute bildet.

11. Vorrichtung nach Anspruch 10, wobei die Hülle (6), die die äußere Wand der Volute bildet, eine doppelte Neigung mit einem unteren Wandabschnitt (64) bildet, der mit einem Winkel mit Bezug auf die Horizontale geneigt ist, der größer oder gleich 30° ist, und einem vertikalen oberen Wandabschnitt (65)

12. Vorrichtung nach Anspruch 10 oder 11, wobei Motormittel des Rotors unter dem Rotor positioniert sind.

13. Vorrichtung nach einem der Ansprüche 1 bis 12, wobei der Ausgang (9) über dem Rotor (2) liegt, angeordnet mit Bezug auf die Mittel zur Versorgung mit einem Gasfluss, um einen Gasfluss zu erzeugen, der im Inneren des Rotors (2) aufsteigt.

14. Verfahren zur Verwendung einer Vorrichtung (1) zur selektiven granulometrischen Trennung von Festpulvermaterialien nach einem der Anspruche 1 bis 13, wobei eine Fraktion von Pulvermaterialien in die Hülle (6) zwischen den Schaufeln und dem Rotor der Vorrichtung eingeführt wird und sie einerseits in eine Fraktion von feinen Materialien mit Partikelabmessungen getrennt wird, die kleiner als eine bestimmte Granulometrie sind, die durch den Gasstrom mitgeführt werden, der über den Rotor zum insbesondere oberen Ausgang (9) der Vorrichtung (1) eintritt, und andererseits in eine Fraktion von groben Materialien mit Partikelabmessungen, die größer als die bestimmte Granulometrie sind, die vom zylindrischen Rotor an die Sammelmittel der Vorrichtung zurückgeführt werden, wobei in dem Verfahren die mittlere Geschwindigkeit der Wirbelluft in einem horizontalen Abschnitt der Wirbelschicht auf weniger als 1 m/s und derart festgesetzt wird, um bei den Ausschüssen den Anteil der Partikel, die kleiner als die bestimmte Granulometrie sind, zu minimieren.

## Claims

1. Device (1) for selective granulometric separation of solid powder material using centrifugal action, capable of separating material into two fractions, one fine material fraction of one coarse material fraction, including:
- a housing (6),
- a cylindrical rotor (2), rotating with respect to said housing according to a vertical axis, inside said housing, equipped with blades (3) distributed over the periphery of said rotor (2),
- means for supplying a gas flow in said housing (6) entering through said blades (3) into said rotor (2),
- a set of vanes (7), inside said housing (6) and surrounding said rotor (2), stationary with respect to said housing and optionally capable of being oriented, arranged coaxially opposite the blades (3) so as to be passed through by said incoming gas flow,
- means (8) for supplying solid material to be sorted in said housing (6) between the vanes (7) and said rotor (2),
- an outlet (9) of the rotor (2) for enabling discharge of the gaseous flow and driven fine material,
- collection means (10), below said rotor (2), for the non-driven course material, having fallen,
**characterized in that** said collection means (10) include a peripheral fluidized bed system, of which the bed extends around the axis (A) of the rotor (2) at least below said vanes (7) and the inter-space between said vanes (7) and the rotor (2), in which the rate of the fluidization gas in a horizontal section of the fluidized bed is less than 1 m/s, so as to produce a new separation between the fine material and the course material, for which said fine material is sent back to the inter-space between said vanes and said rotor.

2. Device according to claim 1, in which said peripheral fluidized bed system includes a trough (11) forming a peripheral passage, with the base of said passage having air blowing means (16, 17, 18).

3. Device according to claim 2, in which the peripheral passage consists of a set of straight gutters, placed end-to-end, according to a polygonal configuration.

4. Device according to claim 2 or 3, in which the blowing means take the shape of a porous wall (18), such as a cloth, defining the base of said trough (11), downstream of a plenum (17) equipped with a gas supply (16).

5. Device according to one of claims 2 or 3, in which a plurality of nozzles are distributed over the base of said trough, downstream of a plenum equipped with a gas supply.

6. Device according to any one of claims 2 to 5, having means for pouring the materials collected in said trough into one or more collectors (22).

7. Device according to claim 6, in which said collector (22) discharges the material by means of a materials handling device (23) such as an air slide, a screw conveyor, a chain conveyor, a vibrating passage, a conveyor belt or the like.

8. Device according to any one of claims 1 to 7, in which the rate of the fluidization gas in a horizontal section of the fluidized bed, less than 1m/s, is between 30 and 50mm/s.

9. Device according to any one of claims 1 to 8, in which said means for supplying a gas flow consist of said housing (6) as well as a vertical sheath (5) extending downward said housing, in which the vertical housing/sheath assembly encompasses, from bottom to top, said collection means (10) as well as the set of vanes (7) / cylindrical rotor (2).

10. Device according to one of claims 1 to 8, in which said gas flow supply means consist of said housing (6), which surrounds the set of vanes (7) / cylindrical rotor (2), with the exception of said collection means (10), with the gas supply occurring laterally, and in which said vanes (7) produce the lateral surface of a virtual cylinder coaxial to the axis (A) of said cylindrical rotor, with the volume defined between the interior wall of said envelope (6) and the lateral surface of said virtual cylinder forms a scroll.

11. Device according to claim 10, in which said housing (6) forming the exterior wall of the scroll has a double tilt with a lower wall section (64) tilted by an angle with respect to the horizontal of greater than or equal to 30° and a vertical upper wall section (65).

12. Device according to claim 10 or 11, in which the motor means of the rotor are positioned below said rotor.

13. Device according to one of claims 1 to 12, in which the outlet (9) is above the rotor (2), arranged with respect to said means for supplying a gas flow so as to produce a gas flow ascending inside said rotor (2).

14. Process for using a device (1) for selective granulometric separation of solid powder material according to one of claims 1 to 13 in which a powder material fraction is introduced into said envelope (6) between the vanes and the rotor of the device, and it is divided, on the one hand, into a fine material fraction, with particle sizes below a determined particle size, driven by said gas flow entering through the rotor toward the outlet (9), in particular above, of the device (1), and, on the other hand, into a coarse material fraction, with particle sizes larger than said determined particle size, rejected by the cylindrical rotor toward said collection means of said device, in which method the average fluidization air flow rate in a horizontal section of the fluidized bed is determined to be less than 1m/s so as to minimize the rejected quantity particles smaller than said determined particle size.
